# DEMANDE DE BREVET EUROPEEN

(11) **EP 4 715 489 A1**
(43) Date de publication de la demande: **25.03.2026**
(21) Numéro de dépôt: 24201433.0
(22) Date de dépôt: 19.09.2024
(51) Int. Cl.: G04D 1/00

(54) **PLAQUETTE DE TRANSFERT**

(71) Demandeur: Precitrame Machines SA, 2720 Tramelan (CH)
(72) Inventeur: FROIDEVAUX, Marc, 2720 Tramelan (CH)

(57) **Abrégé**

L'invention concerne une plaquette (1) destinée au convoyage d'une pièce horlogère (2) dans une machine de montage, la plaquette (1) comportant un emplacement (1a) adapté pour recevoir ladite pièce horlogère. De façon originale, la plaquette (1) comporte également des logements (1c) aptes à recevoir des composants (3) destinés à être montés sur la pièce horlogère (2) par la machine de montage.

## Description

### Domaine technique

La présente invention se rapporte à une plaquette destinée au transfert d'une pièce horlogère dans une machine de montage, en particulier une machine automatisée de garnissage. L'invention porte également sur une machine et un procédé mettant en oeuvre une telle plaquette.

### Etat de la technique

Le garnissage est l'opération consistant à monter des fournitures sur les platines ou les ponts des mouvements horlogers. Les fournitures sont des composants de petites dimensions tels des pierres, des pieds de vis, des goupilles, destinés à être chassés ou sertis sur les platines ou les ponts, la plupart du temps réalisés en laiton.

On connait plusieurs fabricants proposant des machines de garnissage automatisées. Ces machines comportent différentes architectures pour amener les pièces sur un posage en vue de leur garnissage. Dans un premier type de machines, les fournitures sont chargées au préalable sur un support spécifique ou dans des tubes et sont apportées à proximité de la zone de montage où elles sont saisies par l'outil de montage. Dans un deuxième type, les fournitures sont chargées en vrac dans des dispositifs d'alimentation comme des bols vibrants. Le cas échéant, des caméras permettent d'identifier la position et l'orientation des composants pour que l'outil de montage puisse venir les saisir directement.

Cependant, ces machines présentent plusieurs inconvénients. Même si les fournitures sont mises à disposition à proximité de la zone de posage, elles ne se trouvent pas dans le voisinage immédiat de la pièce à garnir. Cela implique des déplacements importants de l'outil qui impactent négativement les temps de cycle. Cela demande également de prévoir des courses de déplacement importantes pour l'outil de montage qui nuisent à la rigidité et à la précision et qui rendent ces machines onéreuses. Par ailleurs, le convoyage des pièces et des fournitures jusqu'à la zone de posage s'effectue avec des moyens distincts ce qui rend ces machines complexes, volumineuses et d'un accès difficile. Enfin, suivant les configurations retenues, ces machines ne sont pas facilement modulables pour s'adapter à différentes pièces.

Le but de l'invention est de remédier à ces différents inconvénients et de proposer une solution pour améliorer les machines de garnissage et les rendre notamment plus rapides, plus compacts, moins chers et facilement modulables.

### Divulgation de l'invention

Le but de l'invention est atteint grâce à une plaquette destinée au convoyage d'une pièce horlogère dans une machine de montage, comportant un emplacement adapté pour recevoir ladite pièce horlogère et comportant en outre des logements aptes à recevoir des composants destinés à être montés sur la pièce horlogère par la machine de montage.

Ce dispositif permet de limiter les temps de trajet et la course de l'outil et par conséquent la taille des unités de translation qui assurent ces déplacements. Par la mise en commun des moyens de convoyage des pièces et des fournitures, il simplifie la machine, réduit son encombrement et permet une grande modularité en offrant la possibilité de prévoir différentes unités de chargement et de montage le long de la ligne de convoyage en fonction du nombre de composants à assembler et des cadences souhaitées.

Selon un autre aspect avantageux, la plaquette comporte des moyens d'indexation destinés à coopérer avec des moyens complémentaires de la machine de montage pour assurer le positionnement de la plaquette lors de la saisie des composants par un outil de montage.

Selon un autre aspect avantageux, les moyens d'indexation sont destinés à coopérer avec des moyens complémentaires de la machine de montage pour assurer le positionnement de la plaquette lors du chargement des composants sur la plaquette.

Selon un aspect avantageux, l'emplacement de la plaquette est adapté pour recevoir la pièce selon deux orientations différentes.

L'invention porte également sur une machine de montage comportant des moyens de convoyage aptes à transférer une plaquette telle que décrite précédemment dans au moins une zone de montage et dans une zone de déchargement. La machine comporte également des moyens de positionnement aptes à positionner, dans la zone de montage, la plaquette et une pièce horlogère amenée par la plaquette et un outil de montage agencé pour monter les composants chargés sur ladite plaquette sur la pièce horlogère.

Selon un aspect avantageux, la machine de montage comporte également des moyens de chargement aptes à charger la plaquette avec des composants dans une zone de chargement.

Selon un aspect avantageux, la machine de montage comporte un moyen de retournement apte à saisir la pièce sur la plaquette, à la retourner et à la reposer sur la plaquette.

L'invention porte également sur un procédé de garnissage d'une pièce horlogère avec des composants comportant les étapes suivantes : se doter d'une plaquette telle que décrite précédemment, garnir la plaquette avec une pièce horlogère et les composants destinés à être montés sur la pièce horlogère, positionner la pièce horlogère et la plaquette dans une zone de montage, monter les composants sur la pièce horlogère avec des moyens de montage.

### Brève description des dessins

D'autres détails de l'invention apparaîtront plus clairement à la lecture de la description qui suit, faite en référence aux dessins annexés dans lesquels :
- La figure 1 représente une vue éclatée d'une plaquette selon l'invention, garnie d'une pièce horlogère et de composants ;
- La figure 2 représente les mêmes éléments qu'à la figure 1 en position dans leur logement respectif, la pièce horlogère ayant été retournée ;
- La figure 3 représente une zone de chargement d'une machine selon l'invention ;
- Les figures 4 et 5 représentent une zone de posage de la machine de montage selon l'invention.

### Modes de réalisation de l'invention

La figure 1 présente une plaquette 1 destinée au convoyage d'une pièce horlogère 2 dans une machine de montage. Dans l'exemple présenté, la pièce horlogère 2 est une platine d'un mouvement horloger. Cela pourrait également être un pont ou toute autre pièce comme un cadran ou une carrure. La plaquette 1 comporte un emplacement 1a adapté pour recevoir la pièce horlogère 2. Dans le mode de réalisation présenté, la pièce 2 est logée avec un certain jeu. La plaquette 1 comporte également une ouverture 1b qui permet à un support 7 de venir supporter la pièce horlogère pendant le montage des composant. Le support 7 permet également de positionner la pièce horlogère 2 et la plaquette 1 comme on le comprendra plus tard. De façon alternative, la pièce pourrait être positionnée précisément sur la plaquette qui ferait office de posage.

De façon originale, la plaquette 1 comporte également des logements 1c adaptés pour recevoir des composants 3 destinés à être montés sur la pièce horlogère 2 par la machine de montage à l'aide d'un outil de montage 10. Dans l'exemple proposé, la plaquette 1 comporte des logements 1c régulièrement répartis autour de l'emplacement 1a sur le pourtour de la plaquette 1. Ces logements 1c ont des positions prédéfinies et des dimensions adaptées aux composants 3 qu'ils sont destinés à recevoir. Il est bien entendu que le nombre de logements 1c et leur position sont librement adaptables, notamment pour limiter les déplacements de l'outil de montage et optimiser le temps de cycle. Les termes emplacement et logement doivent être compris au sens large comme des zones destinées à recevoir des pièces ou des composants. Ils ne se limitent pas à des cavités, les pièces et composants pourraient tout aussi bien être placées sur des protubérances comme des goupilles ou des pointes.

Cette plaquette 1 permet d'atteindre les différents objectifs de l'invention. Les temps de cycle du montage des composants 3 sont réduits grâce à la réduction des déplacements de l'outil de montage entre les logements des composants sur la plaquette et leur lieu d'implantation sur la pièce horlogère. Cette plaquette permet également de simplifier la machine de montage, d'en faciliter l'accès et de réduire son encombrement puisque les courses utiles de l'outil sont réduites et qu'une seule ligne de convoyage permet d'amener conjointement la pièce horlogère et ses composants dans la zone de montage. Enfin, il permet de concevoir une machine de montage facilement modulable en adaptant le nombre d'unités de chargement des composants et des unités de montage, le long de la ligne de convoyage, afin de s'adapter aux nombres de composants à monter et aux objectifs de cadences à atteindre.

Dans le mode de réalisation présenté, la plaquette 1 comporte également des moyens d'indexation 1d destinés à coopérer avec des moyens complémentaires 7d de la machine de montage pour assurer le positionnement de la plaquette 1 et donc des logements 1c lors du chargement des composants 3 sur la plaquette 1 et lors de la saisie des composants 3 par l'outil de montage 10. Le positionnement précis de la plaquette lors du chargement permet de prévoir des logements ajustés à la taille des composants, ce qui assure notamment un bon maintien des composants lors du convoyage. Ce jeu réduit est choisi pour être inférieur à la tolérance de montage des composants sur la pièce horlogère de sorte que l'outil de montage vienne saisir directement les composants sans qu'il soit nécessaire d'effectuer une prise de référence une fois que la plaquette est de nouveau indexée dans la zone de montage. Ce jeu est typiquement inférieur à 50 µm, de préférence inférieur à 20 µm.

Les moyens d'indexation 1d de la plaquette sont destinés à coopérer avec des moyens complémentaires 7d de la machine. Dans l'exemple présenté, les moyens d'indexation 1d sont constitués par des alésages et les moyens complémentaires 7d sont constitués par des goupilles portées par le support 7 et partiellement représentées sur les figures 4 et 5. Il est évident que l'invention ne se limite pas à ce mode de réalisation particulier et que tout autre agencement permettant de positionner la plaquette 1 pourrait convenir.

Même si elle est avantageuse, l'indexation précise de la plaquette n'est pas indispensable, d'autres moyens de positionnement pourraient être utilisés pour indexer ou localiser les composants avant l'opération de posage, par exemple à l'aide d'une caméra et d'une analyse d'image. Le terme positionner doit être interprété au sens large comme placer dans une position ou comme déterminer une position.

Dans le mode de réalisation présenté, la plaquette 1 est placée dans une navette 4 pour son transport sur un moyen de convoyage 5 visible sur les figures 3 et 5. Alternativement, la plaquette 1 pourrait être posée directement sur le moyen de convoyage 5.

La figure 3 présente une zone de chargement d'une machine automatisée de montage selon l'invention. La plaquette 1 a été transférée par le moyen de convoyage 5 jusqu'à une zone de chargement située sous une bride 6. Un support 7 se déplace vers le haut pour pousser la plaquette 1 contre la bride 6. De même que dans la zone de posage, le support 7 est muni de moyens complémentaires 7d sous forme de goupilles coopérant avec les moyens d'indexation 1d de la plaquette 1 sous forme d'alésages, pour positionner la plaquette 1 précisément.

Différents types de composants sont mis à disposition dans des bols vibrants 9 et des dispositifs d'alimentation 11. Un robot 8 couplé à une caméra vient saisir les composants avant de les déposer dans leur logement respectif sur la plaquette 1. Une fois les composants 3 chargés, la plaquette 1 est redéposée sur le moyen de convoyage 5 par le support 7 pour être convoyée jusqu'à une nouvelle zone de chargement ou une zone de montage.

La figure 4 représente une vue de détail d'une zone de montage également représentée sur la figure 5. De la même façon que dans la zone de chargement, la plaquette 1 est poussée contre une bride 6 par un support 7 muni de moyens complémentaires 7d sous forme de goupilles. La plaquette 1 et les composants qu'elle porte sont ainsi positionnés précisément. Dans la zone de montage, il est en outre nécessaire de positionner la pièce horlogère 2 et de la soutenir pour résister aux efforts exercés lors du montage des composants. Dans ce but, l'ouverture 1b de la plaquette 1, permet au support 7 de venir en appui sous la pièce horlogère 2. De plus, le support 7 comporte des chevilles 7a qui coopèrent avec des alésages de la pièce horlogère 2 pour la positionner précisément.

Les composants et la pièce horlogère étant positionnés, l'outil de montage 10 est en mesure de saisir directement les composants 3 dans leur logements 1c et à les monter sur la pièce horlogère 2 sans qu'il soit nécessaire de procéder à des étapes de mesure ou de positionnement supplémentaires.

Dans une autre configuration, la plaquette 1 pourrait ne pas comporter d'ouverture 1b et servir directement de posage pour la pièce horlogère 2. Le positionnement de la plaquette 1 permet alors de positionner conjointement les composants 3 et la pièce horlogère 2.

Les platines horlogères comportent fréquemment des composants sur leurs deux faces si bien qu'il est intéressant de prévoir un poste de retournement entre deux zones de montage sur la ligne de convoyage. Pour cela, un moyen de retournement saisit la pièce horlogère sur la plaquette, la retourne et la repose sur la plaquette dans l'emplacement 1a. A cette fin, l'emplacement 1a est conçu de façon réversible afin de pouvoir accueillir la pièce horlogère selon deux orientations.

Dans le mode de réalisation présenté, la machine de montage comporte au moins une zone de chargement des composants. La mise en place de la pièce horlogère dans son emplacement peut également s'effectuer dans cette zone ou être prévu dans une autre zone sur la ligne de convoyage. De façon alternative, le chargement total ou partiel de la plaquette avec les composants et la pièce horlogère peut s'effectuer en amont et les plaquettes déjà chargées être mise en place sur la ligne de convoyage si bien que la machine de montage ne comporte pas forcément de zone chargement. Dans tous les cas la machine de montage comporte des moyens de convoyage aptes à amener une plaquette 1 dans au moins une zone de montage et à l'en extraire, des moyens de positionnement aptes à positionner, dans la zone de montage, la plaquette 1 et une pièce horlogère 2 portée par la plaquette 1 et un outil de montage 10 agencé pour monter les composants sur la pièce horlogère 2.

L'invention porte également sur un procédé de garnissage d'une pièce horlogère avec des composants, mettant en oeuvre une plaquette selon l'invention. Ce procédé comporte au moins les étapes de se doter d'une plaquette telle que définie dans les revendications, de charger la plaquette avec une pièce horlogère et des composants destinés à être montés sur la pièce horlogère, de monter les composants sur la pièce horlogère dans une zone de montage à l'aide de moyens de montage.

De préférence, le procédé de montage comporte également, avant de monter les composants, une étape de positionnement de la plaquette dans la zone de montage.

## Revendications

1. Plaquette (1) destinée au convoyage d'une pièce horlogère (2) dans une machine de montage, la plaquette (1) comportant un emplacement (1a) adapté pour recevoir ladite pièce horlogère (2) **caractérisée en ce que** la plaquette (1) comporte en outre des logements (1c) aptes à recevoir des composants (3) destinés à être montés sur la pièce horlogère (2) par la machine de montage.

2. Plaquette (1) selon la revendication précédente **caractérisée en ce qu'**elle comporte des moyens d'indexation (1d) destinés à coopérer avec des moyens complémentaires (7d) de la machine de montage pour assurer le positionnement de la plaquette (1) lors de la saisie des composants (3) par un outil de montage (10).

3. Plaquette selon l'une des revendications précédentes **caractérisée en ce que** les moyens d'indexation (1d) sont destinés à coopérer avec des moyens complémentaires (7d) de la machine de montage pour assurer le positionnement de la plaquette (1) lors du chargement des composants sur la plaquette (1).

4. Plaquette (1) selon l'une des revendications précédentes dans lequel les logements (1c) sont aptes à recevoir les composants (3) avec un jeu inférieur à 50 µm.

5. Plaquette (1) selon l'une des revendications précédentes **caractérisée en ce que** l'emplacement (1a) est adapté pour recevoir la pièce (2) selon deux orientations différentes.

6. Machine de montage comportant :
- des moyens de convoyage (5) aptes à amener une plaquette (1) selon la revendication 1 dans au moins une zone de montage et à l'en extraire,
- des moyens de positionnement aptes à positionner, dans la zone de montage, la plaquette (1) et une pièce horlogère (2) portée par la plaquette (1),
- un outil de montage (10) agencé pour monter des composants (3) chargés sur la dite plaquette (1) sur la pièce horlogère (2).

7. Machine de montage selon la revendication précédente **caractérisée en ce qu'**elle comporte également des moyens de chargement (7, 8, 9) aptes à charger la plaquette (1) avec des composants (3) dans une zone de chargement.

8. Machine de montage selon la revendication précédente **caractérisée en ce qu'**elle comporte un moyen de retournement apte à saisir la pièce sur la plaquette, à la retourner et à la reposer sur la plaquette.

9. Procédé de garnissage d'une pièce horlogère avec des composants comportant les étapes de :
- Se doter d'une plaquette selon la revendication 1,
- Charger la plaquette avec une pièce horlogère et des composants destinés à être montés sur la pièce horlogère,
- Monter les composants sur la pièce horlogère avec des moyens de montage.
